# EUROPÄISCHE PATENTSCHRIFT

(11) **EP 0 463 318 B1**
(45) Veröffentlichungstag und Bekanntmachung des Hinweises auf die Patenterteilung: **17.08.1994**
(21) Anmeldenummer: 91106761.9
(22) Anmeldetag: 26.04.1991
(51) Int. Cl.: E05B 17/10

(54) **Schalterlose Orientierungshilfe zum Auffinden eines Schlüssellochs**
Guiding line without switches for the location of a keyhole
Aide d'orientation sans commutation pour la découverte d'un trou de serrure

(30) Priorität: 29.06.1990 DE 4020865
(43) Veröffentlichungstag der Anmeldung: 02.01.1992
(73) Patentinhaber: MERCEDES-BENZ AG, 70327 Stuttgart (DE)
(72) Erfinder: Andres, Rudolf, Dipl.-Ing., W-7032 Sindelfingen (DE); Knoll, Heinz, Dipl.-Ing., W-7000 Stuttgart 80 (DE); Petri, Volker, Dipl.-Ing., W-7031 Aidlingen (DE); Mickeler, Reinhold, Dipl.-Ing., D-7031 Altdorf (DE); Pfistner, Harald, Dipl.-Ing., W-7000 Stuttgart 80 (DE); Jambor, Arno, Dipl.-Ing., W-7143 Vaihingen - Enz (DE)

(56) Entgegenhaltungen:
- DE-A- 3 035 892
- DE-A- 3 136 889
- DE-A- 3 508 652
- DE-C- 3 017 096
- US-A- 3 916 250
- US-A- 3 955 075
- US-A- 4 745 527
- US-A- 4 777 570

## Beschreibung

Die Erfindung bezieht sich auf eine schalterlose Orientierungshilfe mit den Merkmalen des Oberbegriffs des Patentanspruchs 1. Eine gattungsgemäße Orientierungshilfe ist bekannt (DE 30 35 892 A1), die um ein Schlüsselloch herum angeordnete, fluoreszierende Flächenelemente aufweist und dadurch dessen Ortung in dunkler Umgebung jedenfalls für die begrenzte Zeit des Nachleuchtens der Flächenelemente erlaubt.

Andere bekannte Orientierungshilfen bzw. Schließzylinderbeleuchtungen mit konventionellen elektrischen Lichtquellen (DE 30 17 096 C2, DE 31 36 889 C2, US 3,916,250) haben gemeinsam, daß zur Schonung der begrenzten Speicherressourcen des elektrischen Kraftfahrzeug-Bordnetzes ein Schalter vorgesehen ist, der zur Einschaltung der jeweiligen Lichtquelle dient. In der Regel ist dann auch ein Zeitglied zur Begrenzung von deren Einschaltdauer vorgesehen. Da die erwähnten Schalter unter allen Einsatzbedingungen zuverlässig funktionieren sollen und in der Regel unmittelbar in einer Kraftfahrzeugtür oder -klappe angeordnet sein müssen, ist es notwendig, sie gegen Störungen aufgrund mechanischer Einwirkungen (Türschließen) und Witterungseinflüssen (Wasser, Hitze, Kälte) resistent und damit teuer auszuführen.

Es sind sogenannte Low-Current-Leuchtdioden (LC-LED) bekannt (Spezifikation der Fa. Hewlett Packard "Double heterojunction AlGaAs low current red LED lamps", technische Daten Stand Mai 1987), deren kleinster spezifizierter Arbeitsstrom bei 1 mA liegt. Nach Aussage der genannten Spezifikation sind diese Lampen ideal geeignet für den Gebrauch in Anwendungen, in denen hohe Lichtausbeute bei minimalem Energieeinsatz verlangt ist. Aus den der genannten Spezifikation beigefügten Kennlinienfeldern geht hervor, daß der Beleuchtungseffekt der LC-LED bei unter dem kleinsten spezifizierten Arbeitsstrom liegendem Vorwärtsstrom sehr stark abfällt.

Die Erfindung hat die Aufgabe, die Leuchtdauer einer gattungsgemäßen schalterlosen Orientierungshilfe zu verbessern.

Diese Aufgabe wird mit den kennzeichnenden Merkmalen des Patentanspruchs 1 erfindungsgemäß gelöst.

In Versuchen wurde festgestellt, daß die in der bereits genannten Spezifikation beschriebenen LC-LED mit Doppel-Hetero-Struktur auch bei beträchtlich unterhalb deren kleinsten spezifizierten Arbeitsstroms liegendem Vorwärtsstrom einen in dunkler Umgebung noch wahrnehmbaren Leuchteffekt erzeugen, der aufgrund der speziellen Struktur und des höheren Wirkungsgrades nicht wie bei normalen LED nur noch punktförmig bzw. auf die Abmessungen des Halbleiterchips begrenzt ist, sondern flächig.

Indem für die Orientierungshilfe erfindungsgemäß eine Anzahl von LC-LED gängigen Typs (z. B. HP Subminiature HLMP-Q150) als Lichtquelle verwendet wird, wobei deren Stromaufnahme durch einen Strombegrenzer auf einen unter ihrem spezifizierten Arbeitsstrom liegenden Wert an eine Spannungsquelle, insbesondere an einen Kraftfahrzeug-Akkumulator, angeschlossen wird, wird zum einen deren Belastung mit einfachsten Mitteln (Wegfall von Schaltmitteln und Zeitgliedern etc.) in zulässigen Grenzen gehalten und zum anderen das aufgabengemäße Ziel der Verlängerung der Leuchtdauer erreicht. Gegenüber der gattungsbildenden Anordnung haben die LC-LED natürlich den Vorteil, daß sie bei voll geladener Batterie nahezu beliebig lange einen wenn auch geringen Leuchteffekt produzieren.

Es ist zwar allgemein bekannt, daß die Helligkeit und damit auch der Stromverbrauch von Lichtquellen, insbesondere Glühlampen, durch Dimmer - die in einfacher Ausführung einen einstellbaren Widerstand (Potentiometer) enthalten - vermindert bzw. begrenzt werden kann. Dabei werden auch die Glühlampen mit einer unterhalb ihrer Nennspannung liegenden Effektivspannung - aufgrund der Spannungsteilung am Dimmer - beaufschlagt. Jedoch hat sich für den Fachmann aufgrund der Produktspezifikation der LC-LED deren "Dimmung" nicht angeboten.

Die kennzeichnenden Merkmale der Unteransprüche offenbaren vorteilhafte Weiterbildungen der erfindungsgemäßen Orientierungshilfe.

Eine wesentliche weitere Schutzmaßnahme gegen die Entladung einer Spannungsquelle wird realisiert, indem die Anzahl der in Reihe geschalteten LC-LED so gewählt wird, daß die Gesamt-Sättigungsspannung der Reihenschaltung relativ hoch liegt. Bei einer Fahrzeug-Bordnennspannung von 12 V kann z. B. die genannte Gesamt-Sättigungsspannung etwa 11 V betragen. Durch diese Dimensionierung des Gesamtspannungsabfalls an der Orientierungshilfe wird bei unter den gewählten Wert abfallender Bordspannung - was z. B. bei sehr langer Abstelldauer und niedrigsten Umgebungstemperaturen vorkommen kann - die Sättigungsspannung der in Reihe geschalteten LC-LED - die bei etwa 1,5 V liegt - unterschritten. Diese werden daraufhin hochohmig und schalten sich selbst ab, so daß dann die ohnehin z. B. gegenüber der Selbstentladung eines üblichen Bleiakkumulators oder der Belastung durch eine Borduhr vernachlässigbare Leistungsaufnahme der Orientierungshilfe ohne jedes Schalt- oder Zeitglied vollends zu Null wird.

Eine bei Tageslicht besonders unauffällige Gestaltung der Orientierungshilfe ist erreichbar, indem die LC-LED auf einer ringförmigen Matrix bzw. einem Träger angeordnet und nach Herstellung der elektrischen Verbindungen mit einem transparenten Kunstharzring vergossen werden. Dadurch wird ein Leuchtring gebildet, der einen Schließzylinder schlüssellochseitig umfassen kann.
Der äußeren Gestalt nach ist eine solche Ausführung einer Orientierungshilfe aus der bereits erwähnten DE 31 36 889 C2 bekannt, gemäß der ein Lichtleiterring verwendet wird, in welchen an einer Stelle Licht eingeleitet wird und über dessen Umfang mehrere als Reflektorflächen wirkende Stufen verteilt sind, die eine gleichmäßige Ausleuchtung des gesamten Ringes ermöglichen.

Weitere Einzelheiten und Vorteile gehen aus der Zeichnung von Ausführungsbeispielen und deren sich hier anschließender eingehender Beschreibung hervor. Es zeigen
- Figur 1: eine Anordnung einer Orientierunghilfe in Gestalt eines einen Schließzylinder schlüssellochseitig umfassenden Leuchtrings,
- Figur 2a: eine Darstellung einer Reihenschaltung von LC-LED-Chips und eines Vorwiderstands auf einem ringförmigen Träger und
- Figur 2b: ein elektrisches Schaltschema der Anordnung nach Figur 2a.

In **Figur 1** ist ein Kraftfahrzeug-Türgriff 1 mit einem abgebrochen gezeichneten beweglichen Ziehgriff-Teil 2 und einem festen Teil 3, in den ein Schließzylinder 4 mit einem Schlüsselloch 5 eingesetzt ist, dargestellt. Die Schlüssellochseite des Schließzylinders 4 ist in an sich bekannter Weise von einem Leuchtring 6 umfaßt, dessen nach außen sichtbarer Teil aus einem transparenten Kunststoffring 7 besteht.

In **Figur 2a** sind die elektrischen Bauteile des feuchtrings 6 schematisch dargestellt. Auf einen ringförmigen, nichtleitenden Träger 8 sind voneinander beabstandete Elektroden 9, ein ohmscher Widerstand 10 und eine Anschlußelektrode 11 aufgebracht. Jede der Elektroden 9 trägt einen Low-Current-Leuchtdiodenchip 12 mit Doppel-Hetero-Struktur, der seinerseits anodenseitig unmittelbar mit der jeweiligen Elektrode 9 elektrisch leitend verbunden und kathodenseitig über einen dünnen (Gold-)Draht 12 an die benachbarte Elektrode angeschlossen ist. Die Leuchtdiodenchips 12 sind also untereinander elektrisch in Reihe geschaltet.
Eine Leitung L+ verbindet den Widerstand 10 einseitig und unmittelbar, d. h. ohne zwischengeschalteten Schalter, mit dem Pluspol einer Spannungsquelle U, z. B. eines konventionellen Kraftfahrzeug-Bleiakkumulators. Anderseitig ist der Widerstand 10 mit der benachbarten Elektrode 9 ebenfalls über einen dünnen Draht 13 verbunden, so daß die Leuchtdiodenchips 12 auch mit diesem bezüglich der Spannungsquelle U in Reihe geschaltet sind. Der letzte Leuchtdiodenchip 12 der Reihenschaltung ist kathodenseitig an die Anschlußelektrode 11 angeschlossen, die ihrerseits über eine Leitung L- unmittelbar mit dem Minuspol der Spannungsquelle U verbunden ist.
Die Leuchtdiodenchips 12 und der Widerstand 10 sind vorzugsweise in Subminiatur-Bauweise gefertigt. Nach der Herstellung der elektrischen Verbindungen wird die Anordnung mit einem transparenten Kunststoff in Ringform vergossen.

Es versteht sich, daß auch andere äußere Formen der Orientierungshilfe vorgesehen werden können, z. B. zwei oder mehr auf das Schlüsselloch zu weisende Dreiecksflächen oder das Schlüsselloch umgebende Ringsektoren als Flächenelemente. Diese Gestaltungen sind aber nicht Gegenstand der Erfindung und werden daher nicht weiter dargestellt. Konstruktiv soll die Orientierunghilfe als Montageteil des jeweiligen Türschlosses mit fest angeschlossenen Leitungen und Stecker ausgeführt werden, wobei sinnvollerweise am Stecker eine Codierung vorgesehen wird, um die richtige Anschlußpolung der Dioden im Gleichstrom-Bordnetz sicherzustellen.

Mit **Figur 2b** wird die einfache elektrische Verschaltung der in Figur 2a gezeigten Bauteile verdeutlicht. Im Vergleich zu bekannten elektrisch gespeisten Orientierunghilfen fehlen hier offensichtlich Schalter und Zeitglied.
Der Widerstand 10 dient als Strombegrenzer und ist entsprechend der Anzahl der Leuchtdiodenchips und eventuell zu erwartender Spannungsspitzen im Bordnetz dimensioniert.

Die Anzahl der Leuchtdiodenchips 12 und der Widerstandswert des Widerstands 10 wird so gewählt, daß die Sättigungsspannung der durch sie gebildeten Reihenschaltung bzw. des Spannungsteilers geringfügig unterhalb einer sich bei normalem Betrieb eines Kraftfahrzeugs, eingerechnet längere Abstellzeiten, ergebenden Bordspannung liegt.
Mit einem normalen Bleiakkumulator als Spannungsquelle wird dieser Wert bei etwa 11 Volt liegen. Die bekannten LC-LED mit Doppel-Hetero-Struktur haben, wie bereits erwähnt, eine Vorwärtsspannung von etwa 1,5 Volt. Bei einem 12-Volt-Kraftfahrzeugbordnetz ist es also möglich, bis zu 7 dieser Leuchtdioden in Reihe geschaltet über einen gemeinsamen Vorwiderstand mit einem Gesamtstrom von etwa 100 µA zu betreiben. Angesichts dieser Größenordnung wird es möglich sein, mehrere solcher Leuchtringe an einem Kraftfahrzeug, z. B. außer an der Fahrertür auch an den Schließzylindern der Beifahrertür und des Gepäckraumdekkels, vorzusehen, ohne dadurch eine beschleunigte Entladung des Akkumulators herbeizuführen. Dabei kann je nach Leistungsfähigkeit des Akkumulators die Gesamtzahl der LC-LED auf sieben - oder sechs - beschränkt bleiben, so daß an jeder der genannten Schließstellen zwei LC-LED, z. B. je eine in den bereits erwähnten dreieckigen Flächenelementen, zur Verfügung stehen, oder es kann für jede dieser Schließstellen ein Leuchtring mit sieben LC-LED vorgesehen werden.

Bei Abfall der Spannung der Spannungsquelle U unter die erwähnte Sättigungsspannung werden die Leuchtdiodenchips 12 ohne weitere Maßnahmen hochohmig, d. h. sie verbrauchen gar keinen Strom mehr.

## Patentansprüche

1. Schalterlose Orientierungshilfe zum Auffinden eines Schlüssellochs, insbesondere an einem Kraftfahrzeugverschluß, enthaltend
- wenigstens ein Licht abstrahlendes Flächenelement (6), welches in unmittelbarer Umgebung des Schlüssellochs derart angeordnet ist, daß es in dunkler Umgebung einen optischen Hinweis auf die Lage des Schlüssellochs gibt,
**gekennzeichnet durch**
- Bestückung des wenigstens einen Flächenelementes (6) mit einer bestimmten Anzahl von Low-Current-Leuchtdioden (12),
- permanenten Anschluß der elektrisch in Reihe geschalteten Low-Current-Leuchtdioden (12) an eine Niederspannungsquelle (U), insbesondere an einen Kraftfahrzeug-Akkumulator, wobei die Stromaufnahme der Leuchtdioden (12) durch einen Strombegrenzer (Widerstand 10) auf einen deutlich unter deren kleinstem spezifizierten Arbeitsstrom liegenden Wert begrenzt ist.

2. Schalterlose Orientierungshilfe nach Anspruch 1,
**gekennzeichnet durch**
Dimensionierung des Gesamt-Spannungsabfalls über den Strombegrenzer (Widerstand 10) und die Low-Current-Leuchtdioden (12) in der Weise, daß die Sättigungsspannung der letzteren bei Unterschreiten eines bestimmten kritischen Wertes der Speisespannung unterschritten wird.

3. Schalterlose Orientierunghilfe nach Anspruch 1 oder 2,
**gekennzeichnet durch**
- Anordnung der elektrisch in Reihe geschalteten, in Subminiaturbauweise ausgeführten Low-Current-Leuchtdioden (12) und des ebenfalls in Reihe geschalteten, als Widerstand (10) ausgeführten Strombegrenzers auf einem ringförmigen Träger (8) und
- Abdeckung dieser Bauteile (8, 10, 12) und ihrer elektrischen Verbindungen (9, 13) mittels eines mit dem Träger (8) fest verbundenen, transparenten Kunststoffrings (7).

4. Schalterlose Orientierunghilfe nach Anspruch 3,
**gekennzeichnet durch**
- feste Verbindung der Leuchtdioden (12) bzw. des Widerstands (10) mit Anschlußleitungen (L+, L-) und
- einen durch Vergießen aufgebrachten Kunststoffring (7).

5. Schalterlose Orientierunghilfe nach Anspruch 4,
**gekennzeichnet durch**
feste Verbindung der Anschlußleitungen (L+, L-) mit einem Stekker und Codierung des Steckers zur Sicherung des polrichtigen Anschlusses der Low-Current-Leuchtdioden (12).

6. Schalterlose Orientierunghilfe nach einem der vorstehenden Ansprüche,
**gekennzeichnet durch**
Begrenzung der Stromaufnahme der Leuchtdioden (12) auf etwa ein Zehntel ihres kleinsten spezifizierten Arbeitsstroms.

## Claims

1. Switchless key-guide for finding a key-hole, on motor vehicles in particular, containing
- at least one light-radiating surface element (6) which is disposed in the area immediately surrounding the key-hole such that it gives an optimum indication of the position of the key-hole in darkness,
**wherein**
- the at least one surface element (6) is fitted with a specific number of low-current light-emitting diodes (LCLED's) (12),
- permanent connection of the LCLED's which are electrically arranged in series to a low-tension source (U), to a vehicle battery in particular, whereby the current consumption of the LED's (12) is limited by a current-limiting device (resistor 10) to a value which is significantly below the lowest determined operating current.

2. Switchless key-guide in accordance with claim 1,
**wherein**
the magnitude of the total voltage drop is determined by the current-limiting device (resistor 10) and the LCLED's (12) such that the saturation voltage of the said LCLED's is fallen below when the specific critical value of the supply voltage is fallen below.

3. Switchless key-guide in accordance with claim 1 or 2,
**wherein**
- the LCLED's (12) which are electrically connected in series are implemented as a sub-miniature construction and the current-limiting device, implemented as a resistor (10), which is likewise connected in series, are disposed on a support (8) and
- these components (8, 10, 12) and their electrical connections (9, 13) are covered by means of a transparent ring made of synthetic material which is fixed to the support (8).

4. Switchless key-guide in accordance with claim 3,
**wherein**
- there is a fixed connection of the LED's (12) or the resistor (10) to connection conductors (L+, L-) and to
- a ring (7) made of synthetic material which is attached by fusing.

5. Switchless key-guide in accordance with claim 4,
**wherein**
there is a fixed attachment of the connection conductors (L+, L-) to a plug and coding of the plug to ensure correct connection of the poles of the LCLED's (12).

6. Switchless key-guide in accordance with any one of the preceding claims,
**wherein**
the consumption of current by the LED's (12) is limited to approximately a tenth of their lowest determined operating current.

## Revendications

1. Aide d'orientation sans commutation pour la découverte d'un trou de serrure, en particulier sur une fermeture de véhicule automobile, contenant :
- au moins un élément de surface (6), émettant une lumière, disposé dans l'environnement immédiat du trou de serrage, de manière que, dans un environnement sombre, il donne une indication optique de la position du trou de serrure,
caractérisée par
- l'équipement du au moins un élément plat (6) avec un nombre déterminé de diodes luminescentes à courant faible (12),
- le raccordement permanent des diodes luminescentes à courant faible (12) branchées électriquement en série, à une source basse tension (U), en particulier sur un accumulateur de véhicule automobile, la consommation de courant des diodes luminescentes (12) étant limitée, au moyen d'un limiteur d'intensité (résistance 10), à une valeur située nettement au-dessous de leur courant de travail minimal spécifié.

2. Aide d'orientation sans commutation selon la revendication 1,
caractérisée par
la quantification de la chute de tension globale, par l'intermédiaire du limiteur d'intensité (résistance 10) et des diodes luminescente à courant faible (12), de manière à descendre en dessous d'une tension de saturation de ces dernières lorsque l'on descend en dessous d'une valeur critique déterminée de la tension d'alimentation.

3. Aide d'orientation sans commutation selon la revendication 1 ou 2,
caractérisée par
- l'agencement des diodes luminescentes à courant faible (12) branchées électriquement en série, réalisées en une construction sous-miniaturisée, et du limiteur d'intensité, branché également en série, réalisé sous forme de résistance (10), sur un support (8) annulaire et
- le recouvrement de ces composants (8, 10, 12) et de leurs liaisons électriques (9, 13) au moyen d'une bague en matière synthétique (7) transparente, reliée rigidement au support (8).

4. Aide d'orientation sans commutation selon la revendication 3,
caractérisée par
- une liaison rigide, entre les diodes luminescentes (12) respectivement la résistance (10) et les lignes de raccordement (L+, L-), et
- par une bague en matière synthétique (7) appliquée par moulage.

5. Aide d'orientation sans commutation selon la revendication 4,
caractérisée par
une liaison rigide, entre les lignes de raccordement (L+, L-) et une prise, et le codage de la prise en vu d'assurer la sécurité de la polarité correcte du raccordement des diodes luminescentes à courant faible (12).

6. Aide d'orientation sans commutation selon l'une des revendications précédentes,
caractérisée par
la limitation de la consommation de courant des diodes luminescentes (12) à à peu près un dixième de leur courant de travail minimal spécifié.
